# EUROPÄISCHE PATENTSCHRIFT

(11) **EP 0 979 978 B1**
(45) Veröffentlichungstag und Bekanntmachung des Hinweises auf die Patenterteilung: **22.03.2006**
(21) Anmeldenummer: 99114952.7
(22) Anmeldetag: 30.07.1999
(51) Int. Cl.: F24F 1/02, F24F 13/20

(54) **Transportables Klimagerät**
Portable air conditioning device
Appareil de climatisation transportable

(30) Priorität: 13.08.1998 ES 9801748
(43) Veröffentlichungstag der Anmeldung: 16.02.2000
(73) Patentinhaber: BSH Bosch und Siemens Hausgeräte GmbH, 81739 München (DE)
(72) Erfinder: Arraiza, Jaime, 31011 Pamplona (ES); Barcos, Jesus, Estella (Navarra) (ES); Gonzales, Juan, 31011 Pamplona (ES); Schmülling, Ralf, 59269 Beckum (DE); Geyer, Johannes, 81667 München (DE)
(74) Vertreter: Thoma, Lorenz

(56) Entgegenhaltungen:
- DE-A- 19 609 600
- US-A- 3 802 216
- US-A- 4 733 542

## Beschreibung

Die Erfindung betrifft ein mobiles Klimagerät gemäß dem Oberbegriff des Patentanspruches 1.

Die mobilen Klimageräte zur Klimatisierung von Räumen umfassen herkömmlicher Weise einen Rahmen mit einem Gehäuse, in dem sich die verschiedenen Funktionselemente befinden, so wie zum Beispiel der Kondensator, der Kompressor, der Verdampfer, das Gebläse usw. Die Konstruktion solcher Anlagen besteht gewöhnlich aus festen Elementen, was den Nachteil mit sich bringt, dass für jede funktionelle oder ästhetische Veränderung am äußeren Gehäuse verschiedene Produktionsstraßen erstellt werden müssen, was zum einen die Bandbreite der ästhetischen Formgebungen beschränkt, die auf die Gehäuse anwendbar sind, und zum anderen die Möglichkeiten erschwert, Gehäuse zu entwerfen, die sich funktionell an die Räume anpassen, in denen sie sich befinden.

Aus DE 196 09 600 ist ein mobiles Klimagerät mit einem Gehäuse bekannt. Das Klimagerät weist zwei aneinander gesetzte Gehäuseteile auf, die ein Innenteil umschließen und sich dem Innenteil und den beiden Gehäuseteilen erstreckende Verbindungselemente aufweist. Die Gehäuseteile, das Innenteil und die Verbindungselemente bilden einen Tragrahmen.

Aus US 4,967,569 ist ein Klimagerät bekannt, dass werkzeugfrei auf einer Luke eines Schiffdecks installiert werden kann. Hierzu weist das Klimagerät einen nach unten offene Bodenseite auf, durch die Raumluft angesaugt und Kühlluft eingeblasen wird.

Die vorliegende Erfindung macht es sich zur Aufgabe, die zuvor beschriebenen Nachteile der Klimageräte, die dem Stand der Technik entsprechen, mittels eines Gehäuses für mobile Klimageräte zu beseitigen, das aus miteinander kombinierbaren Modulen zusammengesetzt ist, so dass auf diese Weise verschiedene Formgebungen in Funktion zur Kombination der verwendeten Module erreicht werden können.

Die zuvor beschriebene Aufgabe wird mittels eines mit den Merkmalen des Patentanspruchs 1 gelöst.

Gemäß der Erfindung kann der Gehäuseabschnitt aus einem Stück aus Kunststoffspritzguss gefertigt sein und umfasst Aufnahmen, die eine abnehmbare Befestigung mindestens der ersten Abdeckung ermöglichen. Außer der ersten Abdeckung kann eine zweite Abdeckung angeordnet sein, die nach Art einer Verkleidung ausgelegt ist und auf der Bedienungselemente und Luftauslassöffnungen vorgesehen sind.

Die erste Abdeckung und die zweite Abdeckung können miteinander in einem Stück verbunden sein oder als getrennte Bauteile ausgelegt sein, die auf dem Gehäuseabschnitt mit Hilfe von Befestigungsmitteln abnehmbar befestigt sind.

Gemäß der Erfindung können diese Abdeckungen aus einem metallischen Material sein, wie zum Beispiel Aluminium, oder aus einem Kunststoffmaterial. Die erste und die zweite Abdeckung können aus demselben oder aus verschiedenen Materialien gefertigt sein.

Die Modulkonstruktion ermöglicht es mittels verschiedener Kombinationen der zuvor genannten Elemente, sowohl die ästhetische Formgebung der Klimaanlage als auch die funktionelle Formgebung eines Klimagerätes zu verändern (indem beispielsweise die Mittel für die Richtung der Ausgangsströmung der kalten Luft verändert werden).

Im Folgenden wird die Erfindung nun auf der Grundlage der beigefügten Zeichnungen beschrieben, die einen wesentlichen Bestandteil dieser Beschreibung bilden, und in denen
die Figur 1 eine schematische seitliche Schnittansicht des mobilen Klimagerätes gemäß einer Ausführungsform der Erfindung ist;
die Figur 2 eine schematische Ansicht im Aufriss des vorderen Gehäuses ist, das in Figur 1 gezeigt ist;
die Figur 3 eine schematische obere Draufsicht im Schnitt der Anlage ist, die in Figur 1 gezeigt ist;
die Figur 4 eine schematische obere Draufsicht der Anlage ist, die in Figur 1 gezeigt ist.

Gemäß den Figuren setzt sich das Gehäuse grundlegend aus einer ersten Abdeckung, die das vordere Gehäuse 3 der Anlage bildet, und einer zweiten Abdeckung 4, die ein Bedienungsfeld 1 und Ausgänge für kalte Luft 6 umfasst, sowie einen Gehäuseabschnitt 5 mit glockenförmigen Querschnitt, in dem die Funktionselemente (nicht abgebildet), wie der Kondensator, der Verdampfer, der Kältemittelkreislauf usw. (nicht abgebildet), untergebracht sind, und an dem die erste Abdeckung 3 und die zweite Abdeckung 4 in abnehmbarer Form befestigt sind.

Es ist ersichtlicht, dass gemäß der in den Figuren gezeigten Ausführungsform die Mittel zur abnehmbaren Befestigung zwischen der Abdeckung 3 und 4 und dem Abschnitt 5 folgende sind:

Die zweite Abdeckung 4 ist mit dem Abschnitt 5 mit Hilfe von Schrauben 7 verbunden, die durch die Abdeckung 4 hindurch in Gewindebohrungen 8 in entsprechenden Vorsprüngen im Abschnitt 5 eingeschraubt sind.

Die erste Abdeckung 3 ist mit dem Abschnitt 5 mittels Haken 2 verbunden, die in entsprechenden Öffnungen (nicht abgebildet) des vorderen Teil des Abschnitts 5 einrasten. Der obere Rand der Abdeckung 3 kann ebenfalls mit solchen Haken oder mit Vorsprüngen versehen sein, die in entsprechende Öffnungen des Abschnitts 5 einrasten, um die obere Befestigung der vorderen Abdeckung 3 bezüglich des Abschnitts 5 zu verhindern, da er oben mit der oberen Abdeckung 4 selbst abschließt.

## Patentansprüche

1. Mobiles Klimagerät mit einem mehrteilig ausgebildeten Gehäuse, das Geräteaggregate wie eine Verdampfer, einen Kondensator oder dergleichen umgibt, die von einem Stützrahmen getragen sind, **dadurch gekennzeichnet, dass** das Gehäuse einem im Querschnitt glockenförmigen Gehäuseabschnitt (5) zur Aufnahme der zusammengestellten Geräten aufweist und dass mindestens eine erste Abdeckung (3) vorgesehen ist, welche auf dem Gehäuseabschnitt (5) befestigt und nach Art einer Verkleidung ausgelegt ist.

2. Klimagerät nach Anspruch 1, **dadurch gekennzeichnet, dass** der Gehäuseabschnitt (5) aus einem Stück aus Kunststoffspritzguss gefertigt ist und Aufnahmen umfasst, die eine abnehmbare Befestigung mindestens der ersten Abdeckung (3) ermöglichen.

3. Klimagerät nach Anspruch 1 oder 2, **dadurch gekennzeichnet, dass** außer der ersten Abdeckung (3) eine zweite Abdeckung (4) angeordnet ist, die nach Art einer Verkleidung ausgelegt ist und auf der Bedienungselemente (1) und Luftauslassöffnungen (6) vorgesehen sind.

4. Klimagerät nach Anspruch 3, **dadurch gekennzeichnet, dass** die erste Abdeckung (3) und die zweite Abdeckung (4) miteinander in einem Stück verbunden sind.

5. Klimagerät nach Anspruch 3, **dadurch gekennzeichnet, dass** die erste und die zweite Abdeckung (3, 4) als getrennte Bauteile ausgelegt sind, die auf dem Gehäuseabschnitt (5) mit Hilfe von Befestigungsmitteln (2, 7, 8) befestigt sind, die eine abnehmbare Verbindung ermöglichen.

6. Klimagerät nach Anspruch 3 bis 5, **dadurch gekennzeichnet, dass** die Abdeckungen (3, 4) aus einem metallischem Material hergestellt sind.

7. Klimagerät nach Anspruch 6, **dadurch gekennzeichnet, dass** das metallische Material Aluminium ist.

8. Klimagerät nach Anspruch 3 bis 5, **dadurch gekennzeichnet, dass** die Abdeckungen (3, 4) aus Kunststoff hergestellt sind.

## Claims

1. Mobile air-conditioning apparatus with a housing which is of multi-part construction and which encloses apparatus units such as an evaporator, a condenser or the like, which are carried by a support frame, **characterised in that** the housing comprises a housing section (5) of bell-shaped cross-section for reception of the assembled apparatuses and that at least one first cover (3), which is fastened to the housing section (5) and designed in the manner of a cladding, is provided.

2. Air-conditioning apparatus according to claim 1, **characterised in that** the housing section (5) is made from one piece of a plastics material injection moulding and comprises receptacles enabling detachable fastening of at least the first cover (3).

3. Air-conditioning apparatus according to claim 1 or 2, **characterised in that** apart from the first cover (3) a second cover (4) is arranged, which is designed in the manner of a cladding and on which control elements (1) and air outlet openings (6) are provided.

4. Air-conditioning apparatus according to claim 3, **characterised in that** the first cover (3) and the second cover (4) are connected together in one piece.

5. Air-conditioning apparatus according to claim 3, **characterised in that** the first and the second covers (3, 4) are designed as separate components, which are fastened on the housing section (5) with the help of fastening means (2, 7, 8) enabling a detachable connection.

6. Air-conditioning apparatus according to claim 3 to 5, **characterised in that** the covers (3, 4) are made from a metallic material.

7. Air-conditioning apparatus according to claim 6, **characterised in that** the metallic material is aluminium.

8. Air-conditioning apparatus according to claim 3 to 5, **characterised in that** the covers (3, 4) are made of plastics material.

## Revendications

1. Appareil de climatisation transportable comprenant un boîtier formé en plusieurs parties, qui entoure des unités de l'appareil, comme un évaporateur, un condenseur ou similaires, qui sont portées par un cadre de support, **caractérisé en ce que** le boîtier présente un segment de boîtier (5) de section transversale en forme de cloche pour le logement des appareils regroupés et **en ce qu'**au moins un premier recouvrement (3) est prévu, lequel est fixé sur le segment de boîtier (5) et est conçu de manière similaire à un revêtement.

2. Appareil de climatisation selon la revendication 1, **caractérisé en ce que** le segment de boîtier (5) est fabriqué d'une pièce par moulage par injection de matière plastique et comprend des logements qui permettent une fixation amovible d'au moins le premier recouvrement (3).

3. Appareil de climatisation selon la revendication 1 ou 2, **caractérisé en ce que**, outre le premier recouvrement (3), un deuxième recouvrement (4) est disposé, qui est conçu de manière similaire à un revêtement et sur lequel sont prévus des éléments de commande (1) et des ouvertures de sortie d'air (6).

4. Appareil de climatisation selon la revendication 3, **caractérisé en ce que** le premier recouvrement (3) et le deuxième recouvrement (4) sont raccordés entre eux d'une seule pièce.

5. Appareil de climatisation selon la revendication 3, **caractérisé en ce que** le premier et le deuxième recouvrements (3, 4) sont conçus comme des pièces séparées qui sont fixées sur le segment de boîtier (5) à l'aide de moyens de fixation (2, 7, 8) permettant un raccordement amovible.

6. Appareil de climatisation selon l'une des revendications 3 à 5, **caractérisé en ce que** les recouvrements (3, 4) sont fabriqués dans une matière métallique.

7. Appareil de climatisation selon la revendication 6, **caractérisé en ce que** la matière métallique est de l'aluminium.

8. Appareil de climatisation selon l'une des revendications 3 à 5, **caractérisé en ce que** les recouvrements (3, 4) sont fabriqués en matière plastique.
